# EUROPÄISCHE PATENTANMELDUNG

(11) **EP 0 111 289 A1**
(43) Veröffentlichungstag der Anmeldung: **20.06.1984**
(21) Anmeldenummer: 83112228.8
(22) Anmeldetag: 06.12.1983
(51) Int. Cl.: E02D 17/08, E02D 17/04

(54) **Verbauplatte**

(30) Priorität: 13.12.1982 DE 3246093
(71) Anmelder: Krings, Josef, D-5138 Heinsberg (DE)
(72) Erfinder: Krings, Josef, D-5138 Heinsberg (DE)
(74) Vertreter: Rauh, Wolfgang K., Dipl.-Ing. Patentanwalt

(57) **Zusammenfassung**

Verbauplatte für den Grabenverbau, bestehend aus einem Plattenrumpf (2) mit Zusatzteilen (8,14), z.B. Amboß oder Schneideneinrichtungen, die eine allgemein lotrechte Seite aufweisen, die mit der äußeren Seitenwand des Plattenrumpfes (2) fluchtet, und mit Einrichtungen zur gegenseitigen lösbaren Befestigung (9,10,16;9',10',16') wobei letztere derart angeordnet und ausgebildet sind, daß die im wesentlichen lotrechte Seite des zugeordneten Zusatzteiles (14) wahlweise auch mit der Innenseite des Plattenrumpfes fluchtet.

## Beschreibung

Die Erfindung betrifft eine Verbauplatte für den Grabenverbau, bestehend aus einem Plattenrumpf mit Zusatzteilen, z.B. Amboß oder Schneideneinrichtungen, die-eine allgemein lotrechte Seite aufweisen, die mit der äußeren Seitenwand des Plattenrumpfes fluchtet und mit Einrichtungen zur gegenseitigen lösbaren Befestigung.

Aus der DE-AS 27 22 716 ist eine Verbauplatte bekannt, die aus einem in seiner lotrechten Längsmittelebene geteilten Plattenrumpf und einer'mit dem äußeren Plattenrumpfteil lösbar verbundenen Schneideneinrichtung besteht, die das innere Plattenrumpfteil untergreift. Diese Schneideneinrichtung weist einen Querschnitt in der Form eines rechtwinkligen Dreiecks auf, wobei die eine lotrechte Kathete mit der Außenseite des äußeren Plattenrumpfteiles fluchtet. Da sich diese Patentschrift mit der Ausgestaltung einer verschließbaren Unterbrechung der Schne-deneinrichtung befaßt, ist eine andere, als die übliche, bestimmungsgemäße Benutzung dieser Schneideneinrichtun^{g} nicht angesprochen. Auch ist die Art ihrer Befestigung am Plattenrumpf nicht näher erläutert.

Da es auch üblich ist, Verbauplatten unmittelbar als Schalung für Ortbetonkanäle zu verwenden, ist es erforderlich, die den freien Grabenquerschnitt nach außen erweiternden Schneideneinrichtungen durch zusätzliche Schalungstafeln zu verkleiden, die mit der Innenwand der Verbauplatte fluchten.

Die genannte weitere Verwendung der Verbauplatten erfordert die Bereithaltung besonderer weiterer Yerbauelemente und die Anwendung zusätzlicher Arbeitsgänge

Aufgabe der Erfindung ist es, unter Vermeidung dieser Nachteile eine Verbauplatte zu schaffen, die eine vielfältigere und damit auch wirtschaftlichere Verwendung ermöglicht und zugleich dazu beiträgt, die fUr ein Verbauvorhaben erforderliche Typenzahl an Verbauelementen zu vermindern.

Die Lösung der gestellten Aufgabe besteht erfindungsgemäß in den Merkmalen des Anspruches 1. Sie wird ergänzt und weiterentwickelt durch die in den UnteransprUchen 2 - 4 angegebenen Merkmale.

Die neue Konstruktion bietet die Möglichkeit, eine Schneideneinrichtung nach Wahl mit dem Plattenrumpf zu verbinden und auch so umzudrehen, d.h. zu wenden, daß sie als Schalung für den Bau von Ortbetonkanälen geeignet ist.

Die Erfindung ermöglicht ferner, für den Amboß und die Schneideneinrichtung gleichartige Befestigungseinrichtungen zu benutzen und insbesondere eine rasche und gute Lagenfixierung der Schneideneinrichtung sowie des Amboß am Plattenrum^{p}f zu bewirken.

Nachstehend ist die Erfindung anhand von in der Zeichnung dargestellten Ausführungsbeispielen näher erläutert. Es zeigen:
Fig. 1 eine perspektivische Teilansicht einer Verbauplatte in auseinandergezogener Darstellung;
Fig. 2-4 einen Teil einer Verbauplatte in Seitenansicht, Draufsicht und im Schnitt nach der Linie IV-IV in Fig. 2;
Fig. 5 eine schematische Darstellung einer Grabenverbauvorrichtung;
Fig. 6 eine schematische Darstellung einer grabenverbauvorrichtung mit gewendeten.Schneideneinrichtungen;
Fig. 7-9 eine abgewandelte Verbau^{p}latte in Seitenansicht, und in Schnitten nach den Linien VIII-VIII in Fig. 9 sowie IX-IX in Fig. 8.

Die Fig. 1 bis 4 zeiqen einen Teil einer Verbauplatte 1, die als sogenannte "Randträqer^{p}latte" ausgebildet ist, d.h. als eine Verbauolatte, deren Stirnseiten in Fuhrungsstützen aufgenommen werden. Sie weist einen allgemein quaderförmigen Plattenrumpf 2 auf, der aus einem inneren Stützgerüst 3, z.B. aus waagerechten C-Profilstählen und diese beiderseits bedeckenden Blechtafeln 4,5 besteht und an ihren lotrechten schmalen Stirnseiten im Querscvnitt hammerkopfartige Führungsleisten 6 aufweist, die fest mit ihm verbunden sind.Diese Führungsleisten 6 dienen dazu, in lotrechte, nicht dargestellte Führunqsstützen einqeführt zu werden und von diesen formschlüssig gehalten zu werden. Statt der dargestellten Profilform können die Führungsleisten auch einen anderen Querschnitt, z.B. in kinematischer Umkehrung ein C-Profil haben, denen dann entsprechend angepaßte Führungsprofile der Führungsstützen zugeordnet sind, z.B. ein T- oder L-Profil. Die dargestellte Führunqsleiste 6 weist zusätzliche FUhrungsrollen 7 auf.

Auf der Oberseite des Plattenrumpfes 2 liegt ein Amboß 8 auf, der mittels Schrauben 11 oder dgl. lösbar mit dem Plattenrumpf 2 verbindbar ist. Zur genauen Fixierung bilden die Kupplungsflächen 9,10 an der Unterseite des Amboß bzw. an der.Oberseite des Plattenrumpfes 2 formschlüssig ineinandersetzbare Körper, z.B. wie dargestellt, eine teilweise sich über die Länge des Plattenrumpfes 2 erstreckende, im Querschnitt V-förmige Rinne 10 und einen entsprechenden dachförnigen, prismatischen Körper 9 am Amboß 8. Der Amboß 8 ist ferner mit versenkten ösen 13 für die Befestigung eines Ziehgerätes versehen..Er dient dazu, den Plattenrumpf geqen Beschädigungen beim Einbringen in den Graben zu schützen.

Die Zeichnung zeigt ferner eine an der Unterseite des Plattenrumpfes 2 lösbar befestigbare Schneideneinrichtung 14. Sie besteht im wesentlichen aus einem nrismatischen Körper, der den Querschnitt eines rechtwinkligen Dreiecks hat, dessen lange Kathete die mit der Außenseite 4 des Plattenrumpfes 2 fluchtende Außenseite 15 der Schneideneinrichtung 14 bestimmt.

An seiner Unterseite weist der Plattenrumpf 2, wie an seiner Oberseite, eine V-förmige Rinne 10' als Kupplungsflächen zur formschlüssigen Aufnahme entsprechend prismatisch angeordneter Kupplungsflächen 9' an der Oberseite der Schneideneinrichtun^{g} 14 auf. Um die Schneideneinrichtung 14 lösbar mit dem Plattenrumpf 2 zu verbinden, ist der prismatische Körper, den die Kupplungsflächen - 9' bilden, an einigen Stellen unterbrochen und weist dort Befestigungskonsolen 16 auf, denen entsprechende Konsolen oder Flächen 16' am Plattenrumpf zugeordnet sind. Diese sind zweckmäßig so angeordnet, daß die Schneideneinrichtung 14 auch in umgedrehter Stellung, bei der ihre im wesentlichen lotrechte Außenseite 15 mit.der Innenseite 5 des Plattenrumpfes 2 fluchtet, an diesem befestigt werden kann.

Mit dieser Konstruktion ist es möglich, Verbauplatten mit einer Schneideneinrichtung entweder für den normalen Verbau, wie in Fig. 5 gezeigt, zu verwenden, oder, wie Fig. 6 zeigt, mit gewendeter Schneideneinrichtung 14 als lotrechte Seitenschalung bei der Erstellung eines Ortbetonkanals 25 anzuwenden.

Die Fig. 7 bis 9 zeigen eine weitere Ausgestaltung der Erfindung. Die lösbare Anordnung der Schneideneinrichtung gestattet es, diese dem jeweiligen Anwendungszweck entsprechend vorzusehen und auszubilden. In bestimmten Böden ist es erforderlich, Verbauplatten mit einem Spundwandprofil vorzusehen, zumindest ein derartiges Profil an der Schneideneinrichtung vorzusehen. Dementsprechend zeigen die Fig. 7 bis 9 eine Schneideneinrichtung 24 mit einem Spunddielen- oder Trapezprofil 21, das durch eine waagerechte Platte 22 mit dachartigem Profilteil 23 nach oben begrenzt ist.

Die äußeren Flächen des Spundwandprofiles 21 sind so angeordnet, daß sie mit der Außenwand 4 bzw. bei gewendeter Schneideneinrichtung 24 mit der Innenwand 5 des Plattenrumpfes 2 fluchten. Bei dieser Ausführung kann ggf. auch der Plattenrumpf 2 ein Spundwandprofil haben.

## Patentansprüche

1. Verbauplatte für den Grabenverbau, bestehend aus einem Plattenrumpf mit Zusatzteilen, z.B. Amboß oder Schneideneinrichtungen, die eine allgemein lotrechte Seite aufweisen, die mit der äußeren Seitenwand des Plattenrumpfes fluchtet, und mit Einrichtungen zur ge^{q}en- seitigen lösbaren Befestigung,
dadurch gekennzeichnet, daß die Befestigungseinrichtungen (9,10,16;9',10',16') derart angeordnet und ausgebildet sind, daß die im wesentlichen lotrechte Seite (15) des zugeordneten Zusatzteiles (14) wahlweise auch mit der Innenseite (5) des Plattenrumpfes (2) fluchtet.

2. Verbauplatte nach Anspruch 1, dadurch gekenhzeichnet, daß die Befestigungseinrichtungen (9,10,16; 9',10',16') Kupplungsflachen(9,10, 9',10') am Plattenrumpf (2) und an den Zusatzteilen (14,8) aufweisen, die formschlüssig ineinandersetzbare Körper begrenzen.

3. Verbauplatte nach Anspruch 2, dadurch gekennzeichnet, daß die Kupplungsflächen (9,10,9',10') mindestens teilweise einen im Querschnitt V-förmigen prismatischen Körper bzw. eine entsprechende Rinne in Plattenlängsrichtun^{g} bilden.

4. Verbauplatte nach einem der Ansprüche 1 bis 3, dadurch gekennzeichnet, daß die Schneideneinrichtung (14) aus Teilen (21) mit Spundwand- bzw. Trapezprofil besteht, deren Außenseiten wahlweise mit der Außenseite (4) oder der Innenseite. (5) des Plattenrumpfes (2) zu fluchten vermögen.
